# EUROPÄISCHE PATENTSCHRIFT

(11) **EP 1 327 080 B1**
(45) Veröffentlichungstag und Bekanntmachung des Hinweises auf die Patenterteilung: **21.06.2006**
(21) Anmeldenummer: 01986568.2
(22) Anmeldetag: 09.10.2001
(51) Int. Cl.: F15B 1/08, F15B 1/033, F15B 1/22

(54) **VERFAHREN ZUM BEFÜLLEN EINES DRUCKMITTELSPEICHERS SOWIE VORRICHTUNG ZUR DURCHFÜHRUNG DES VERFAHRENS**
METHOD FOR FILLING A HYDRAULIC ACCUMULATOR AND DEVICE FOR CARRYING OUT SAID METHOD
PROCEDE DE REMPLISSAGE D'UN RESERVOIR DE FLUIDE SOUS PRESSION ET DISPOSITIF POUR LA MISE EN OEUVRE DUDIT PROCEDE

(30) Priorität: 11.10.2000 DE 10050505; 14.08.2001 DE 10139811
(43) Veröffentlichungstag der Anmeldung: 16.07.2003
(73) Patentinhaber: Continental Teves AG & Co. oHG, 60488 Frankfurt am Main (DE)
(72) Erfinder: KLEIN, Andreas, 61352 Bad Homburg (DE); ALBRICH VON ALBRICHSFELD, Christian, 64283 Darmstadt (DE); RÜFFER, Manfred, 65843 Sulzbach (DE)
(74) Vertreter: Dusil, Vladimir
(86) Internationale Anmeldenummer: PCT/EP2001/011679
(87) Internationale Veröffentlichungsnummer: WO 2002/031362

(56) Entgegenhaltungen:
- EP-A- 0 391 320
- EP-A- 0 980 981
- DE-A- 10 053 579
- DE-A- 19 852 628
- US-A- 5 060 703
- PATENT ABSTRACTS OF JAPAN vol. 2000, no. 20, 10. Juli 2001 (2001-07-10) -& JP 2001 082401 A (NOK CORP), 27. März 2001 (2001-03-27)

## Beschreibung

Die Erfindung betrifft ein Verfahren zum Befüllen eines Druckmittelspeichers mit einem Gehäuse, dessen Innenraum durch einen als Medientrennungselement dienenden metallischen Faltenbalg in zwei Kammern unterteilt ist, wobei die erste Kammer mit einem Gas und die zweite Kammer mit einem flüssigen Druckmittel gefüllt ist und wobei in einem hydraulischen Anschluß ein Bodenventil vorgesehen ist, dessen Schließkörper durch das Medientrennungselement betätigbar ist und das ein Befüllen der zweiten Kammer mit dem Druckmittel ermöglicht und ein vollständiges Entleeren der zweiten Kammer verhindert.

Außerdem betrifft die vorliegende Erfindung eine Vorrichtung zum Befüllen eines Druckmittelspeichers mit einem Gehäuse, dessen Innenraum durch einen als Medientrennungselement dienenden metallischen Faltenbalg in zwei Kammern unterteilt ist, wobei die erste Kammer mit einem Gas und die zweite Kammer mit einem flüssigen Druckmittel gefüllt ist und wobei in einem hydraulischen Anschluß ein Bodenventil vorgesehen ist, dessen Schließkörper durch das Medientrennungselement betätigbar ist und das ein Befüllen der zweiten Kammer mit dem Druckmittel ermöglicht und ein vollständiges Entleeren der zweiten Kammer verhindert, wobei Mittel zum Evakuieren der zweiten Kammer, Mittel zum Befüllen der zweiten Kammer mit Druckmittel, sowie Mittel zum Einfüllen des Gases in die erste Kammer vorgesehen sind, und wobei eine an die erste Kammer anschließbare, der Gaszufuhr dienende erste Leitung sowie eine an die zweite Kammer anschließbare zweite Leitung vorgesehen ist, die wahlweise mit einer Druckmittelquelle oder einer Unterdruckquelle verbindbar ist.

Ein derartiger Druckmittelspeicher ist aus der internationalen Patentanmeldung WO 00/31420 bekannt. Der Schließkörper des Bodenventils ist durch die Bewegung des Faltenbalgs in eine Lage bringbar, in der er die Funktion eines hydraulischen Kolbens erfüllt. Da dadurch sowohl eine Beschädigung des Bodenventils als auch ein ungewollter Druckmittelaustritt wirksam verhindert werden, wird eine erhebliche Erhöhung der Funktionssicherheit gewährleistet. Der genannten Veröffentlichung sind jedoch keine Hinweise zu entnehmen, wie die vorhin genannten Kammern mit entsprechenden Medien zuverlässig gefüllt werden können, ohne daß der Faltenbalg beschädigt wird.

Aus der EP 0 391 320 A1 ist ein Verfahren zum Befüllen eines Druckmittelspeichers der eingangs genannten Gattung bekannt. Bei dem vorbekannten Verfahren ist vorgesehen, dass die zweite Kammer zunächst mit einem Druckmittel befüllt wird, wonach in die erste Kammer ein Gas eingefüllt wird. Dabei wird das Druckmittel nur teilweise verdrängt und dient, nachdem das Bodenventil geschlossen wurde, als Stütze für den Faltenbalg, sodass eine Beschädigung des Faltenbalgs bei der Einfüllung des Gases vermieden wird.

Um zusätzlich zu verhindern, dass beim Befüllen mit Druckmittel keine Gasblasen entstehen und sich kein Gas im Druckmittel lösen kann, ist aus der US-A 5 060 703 bekannt, dass die Bremsanlage bzw. der Druckmittelspeicher vor dem Befüllen mit Druckmittel evakuiert wird.

Als weniger vorteilhaft ist bei den vorbekannten Verfahren anzusehen, dass zwar bei der Befüllung des Druckmittelspeichers eine Beschädigung des Medientrennungselementes vermieden werden kann, im weiteren Betrieb eine Beschädigung aber nicht ausgeschlossen werden kann.

Es ist daher Aufgabe der vorliegenden Erfindung, ein Verfahren sowie eine Vorrichtung zum Befüllen eines Druckmittelspeichers der eingangs genannten Gattung vorzuschlagen, die gewährleisten, dass bei der Befüllung des Druckmittelspeichers Signalwerte ermittelt werden, die es ermöglichen, dass ein Zerstören des Medientrennungselementes im Betrieb verhindert wird und dass ein möglicher Defekt des Bodenventils erkannt wird.

Diese Aufgabe wird verfahrensmäßig dadurch gelöst, dass beim Befüllen der zweiten Kammer mit dem definierten Druckmittelvolumen der vom Faltenbalg zurückgelegte Weg sensiert wird.

Zur Konkretisierung des Erfindungsgedankens ist vorgesehen, dass bei gleichzeitiger Sensierung des Zustands des Bodenventils aus der zweiten Kammer Druckmittel so lange dosiert entnommen wird, bis der Schließzustand des Bodenventils erreicht ist.

Weitere vorteilhafte Merkmale des erfindungsgemäßen Verfahrens sind in den Unteransprüchen 3 bis 5 aufgeführt.

Bei einer Vorrichtung zur Durchführung des erfindungsgemäßen Verfahrens ist eine Einrichtung zum Öffnen bzw. Offenhalten des Bodenventils vorgesehen.

Vorteilhafte Weiterbildungen der Vorrichtung nach der vorliegenden Erfindung sind den Unteransprüchen 7 und 8 zu entnehmen.

Die Erfindung wird in der nachfolgenden Beschreibung unter Bezugnahme auf die beiliegende Zeichnung näher erläutert, deren einzige Figur eine schematische Darstellung der vorhin erwähnten Vorrichtung zur Durchführung des erfindungsgemäßen Verfahrens zeigt.

Wie der Zeichnung zu entnehmen ist, weist der gemäß dem erfindungsgemäßen Verfahren zu befüllende Druckmittelspeicher ein Gehäuse 1 auf, dessen Innenraum mittels eines Medientrennungselements 2 in zwei Druckräume bzw. Kammern 3, 4 unterteilt ist. Das Medientrennungselement 2 wird dabei vorzugsweise durch einen dünnwandigen metallischen Faltenbalg gebildet, der einerseits druckdicht mit einem das Gehäuse 1 verschließenden Deckel 8 verbunden ist und andererseits mittels einer Platte 9 verschlossen ist. Der Innenraum des Faltenbalgs 2 bildet die erste Kammer 3, die über einen im Deckel 8 vorgesehenen Füllanschluß 10 mit einem in der Regel unter hohem Druck stehenden Gas befüllt werden kann. Im unteren Teil des Gehäuses 1 ist ein hydraulischer Anschluß 5 ausgebildet, in dem ein Bodenventil 6 angeordnet ist, dessen Schließkörper 7 in die zweite Kammer 4 hineinragt. Das Bodenventil 6 ist dabei vorzugsweise derart ausgelegt, daß es einerseits ein Befüllen der zweiten Kammer 4 mit einem unter Druck stehenden flüssigen Druckmittel, beispielsweise einer Bremsflüssigkeit, ermöglicht und andererseits ein vollständiges Entleeren der zweiten Kammer 4 verhindert. Außerdem befindet sich in der ersten Kammer 3 eine Druckfeder 11, die zwischen
dem Deckel 8 und der vorhin erwähnten Platte 9 eingespannt ist und somit den Faltenbalg 2 in Richtung auf das Bodenventil 6 zu vorspannt. Dadurch wird gewährleistet, daß der in der zweiten Kammer 4 herrschende hydraulische Druck immer höher ist als der in der ersten Kammer 3 herrschende Gasdruck.

Außerdem ist in der mit Gas gefüllten ersten Kammer 3 eine Sensoreinrichtung zum Sensieren der Bewegung des Medientrennungselements 2 vorgesehen, die mit dem Bezugszeichen 12 versehen ist. Die Sensoreinrichtung 12, die beispielsweise als ein induktiver Wegsensor ausgebildet sein kann, stellt eine selbständig handhabbare Baugruppe dar, die in eine im Deckel 8 vorgesehene Öffnung einsetzbar ist.

In der Zeichnung ist weiterhin schematisch eine Vorrichtung dargestellt, die dem Befüllen des vorhin beschriebenen Druckmittelspeichers mit entsprechenden Druckmedien dient. Die gezeigte Vorrichtung besteht im wesentlichen aus folgenden Bestandteilen:
a) einer ersten Leitung 13, die einerseits an die vorhin erwähnte erste Kammer 3 und andererseits an eine nicht dargestellte Druckgasquelle angeschlossen wird,
b) einer zweiten Leitung 14, die einerseits an die vorhin erwähnte zweite Kammer 4 und andererseits entweder an eine nicht dargestellte Druckmittelquelle oder eine Unterdruckquelle 15 angeschlossen wird,
c) einer Einrichtung 16 zum mechanischen Öffnen bzw. Offenhalten des Bodenventils 6, die in den vorhin erwähnten hydraulischen Anschluß 5 einführbar ist, und
d) jeweils einem der Druckmittelquelle sowie der Unterdruckquelle 15 zugeordneten, in der zweiten Leitung 14 eingefügten Absperrventil 17, 18.

Dabei ist es sinnvoll, einen ersten Drucksensor 19 zur Überwachung des Druckmittelfülldrucks, einen zweiten Drucksensor 20 zur Überwachung des Niveaus des von der Unterdruckquelle 15 aufgebrachten Unterdrucks sowie einen Wegsensor 21 zur Überwachung der Bewegung der Einrichtung 16 zum mechanischen Öffnen bzw. Offenhalten des Bodenventils 6 vorzusehen.

Vor dem Beginn des nachfolgend erläuterten Füllvorgangs wird angenommen, daß sich die vorhin erwähnte Platte 9 unter der Wirkung der Druckfeder 11 an einem ersten Anschlag (beispielsweise am Boden des Gehäuses 1) befindet und daß das Bodenventil 6 geschlossen ist. Diesem Ausgangszustand entspricht ein Signalwert des Wegsensors 12, der ermittelt und abgelegt wird. Der ermittelte Signalwert wird später im Betrieb benutzt, um Defekte am Bodenventil 6 zu erkennen. Um die gleiche Wirkung bei einer Ausführung ohne die vorhin genannte Druckfeder 11 zu erzielen wird die erste Kammer 3 mit niedrigem Druck (z. B. mit Preßluft bis 2 bar) beaufschlagt.

Nachdem die Einrichtung 16, die beispielsweise als ein metallischer Stift ausgeführt sein kann, das Bodenventil 6 geöffnet hatte, wird die zweite Leitung 14 durch Öffnen des zugeordneten Absperrventils 18 mit der Unterdruckquelle 15 verbunden und die zweite Kammer 4 evakuiert. Nach dem Evakuieren wird die zweite Kammer 4 mit einem dafür vorgesehenen Druckmittel, vorzugsweise einer Bremsflüssigkeit, unter niedrigem Druck vollständig befüllt, wobei der Faltenbalg 2 um einen geringen Betrag zusammengedrückt wird. Anschließend bewirkt die Druckfeder 11 bzw. der in der ersten Kammer 3 wirkende Gasdruck ein langsames Ausströmen des überschüssigen Druckmittelvolumens bis zum Schließen des Bodenventils 6. Da der Schließkörper 7 des Bodenventils, die den Faltenbalg 2 verschließende Platte 9 und der Wegsensor 12 miteinender in Kontakt stehen, kann der Signalwert des Wegsensors 12, bei dem das Bodenventil 6 schließt, ermittelt und abgelegt werden.

Nun wird ein definiertes Druckmittelvolumen nachgefüllt, das den systembedingten Mindestanforderungen entspricht und das z. B. den Volumenwert darstellt, der bei der Temperatur 120 °C eine einwandfreie Funktion des Druckmittelspeichers gewährleistet. Dadurch erfolgt ein Zusammendrücken des Faltenbalgs 2 bzw. eine Bewegung der ihn verschließenden Platte 9 nach oben in eine definerte Position, der ein dritter Signalwert des Wegsensors 12 entspricht. Der Signalwert wird wiederum ermittelt und abgespeichert.

Danach wird Druckmittel so lange nachgefüllt, bis die Platte 9 einen nicht gezeigten, beispielsweise in der ersten Kammer 3 angeordneten mechanischen Anschlag erreicht. Dieser oberen Position des (zusammengedrückten) Faltenbalges 2 entspricht wieder ein Signalwert des Wegsensors 12, der ermittelt und abgelegt wird. Der erwähnte Signalwert ist besonders dafür geeignet, ein Zerstören des Faltenbalges 2 zu verhindern. Nach dem Erfassen des der oberen Position entsprechenden Signalwertes wird das nachgefüllte Druckmittelvolumen wieder so lange entnommen, bis die durch das Nachfüllen des definierten Druckmittelvolumens eingestellte Position erreicht ist. In dieser Position erfolgt über die erste Leitung 13 ein Befüllen der ersten Kammer 3 mit geeignetem Gas, wonach der vorhin erwähnte Füllanschluß 10 verschlossen wird. Danach wird das im Speicher verbliebene Druckmittel so lange entnommen, bis das Bodenventil 6 schließt. Damit ist der Füllvorgang beendet und der Speicher mit den ermittelten Signalwerten kann ausgeliefert werden.

## Patentansprüche

1. Verfahren zum Befüllen eines Druckmittelspeichers mit einem Gehäuse (1), dessen Innenraum durch einen als Medientrennungselement dienenden metallischen Faltenbalg (2) in zwei Kammern (3,4) unterteilt ist, wobei die erste Kammer (3) mit einem Gas und die zweite Kammer (4) mit einem flüssigen Druckmittel gefüllt ist und wobei in einem hydraulischen Anschluß (5) ein Bodenventil (6) vorgesehen ist, dessen Schließkörper (7) durch das Medientrennungselement (2) betätigbar ist und das ein Befüllen der zweiten Kammer (4) mit dem Druckmittel ermöglicht und ein vollständiges Entleeren der zweiten Kammer (4) verhindert, **dadurch gekennzeichnet, dass** das Befüllen mit den folgenden Verfahrensschritten durchgeführt wird:
a) Evakuieren der zweiten Kammer (4)
b) Befüllen der zweiten Kammer (4) mit einem definierten Druckmittelvolumen, das den Systemanforderungen für eine bestimmte Temperatur entspricht,
c) Einfüllen eines vorher berechneten Gasvolumen in die erste Kammer (3), weiterhin
**dadurch gekennzeichnet, dass** beim Befüllen der zweiten Kammer (4) mit dem definierten Druckmittelvolumen der vom Faltenbalg (2) zurückgelegte Weg sensiert wird.

2. Verfahren nach Anspruch 1 **dadurch gekennzeichnet, dass** bei gleichzeitiger Sensierung des Zustands des Bodenventils (6) aus der zweiten Kammer (4) Druckmittel so lange dosiert entnommen wird, bis der Schließzustand des Bodenventils (6) erreicht ist.

3. Verfahren nach Anspruch 1 oder 2 **dadurch gekennzeichnet, dass** die zweite Kammer (4) mit Druckmittel so lange gefüllt wird, bis ein Anschlag für den Faltenbalg (2) erreicht ist, wobei der vom Faltenbalg (2) zurückgelegte Weg sensiert wird.

4. Verfahren nach einem der Ansprüche 1 bis 3 **dadurch gekennzeichnet, dass** vor dem Befüllen der zweiten Kammer (4) mit Druckmittel der Faltenbalg (2) zur Anlage an einem zweiten Anschlag gebracht wird, wobei der vom Faltenbalg (2) zurückgelegte Weg sensiert wird.

5. Verfahren nach Anspruch 4 **dadurch gekennzeichnet, dass** der Faltenbalg (2) zur Anlage am zweiten Anschlag durch die Wirkung eines pneumatischen Druckes gebracht wird.

6. Vorrichtung zum Befüllen eines Druckmittelspeichers mit einem Gehäuse (1), dessen Innenraum durch einen als Medientrennungselement dienenden metallischen Faltenbalg in zwei Kammern (3,4) unterteilt ist, wobei die erste Kammer (3) mit einem Gas und die zweite Kammer (4) mit einem flüssigen Druckmittel gefüllt ist und wobei in einem hydraulischen Anschluß (5) ein Bodenventil (6) vorgesehen ist, dessen Schließkörper (7) durch das Medientrennungselement (2) betätigbar ist und das ein Befüllen der zweiten Kammer (4) mit dem Druckmittel ermöglicht und ein vollständiges Entleeren der zweiten Kammer (4) verhindert, wobei Mittel zum Evakuieren der zweiten Kammer (4), Mittel zum Befüllen der zweiten Kammer (4) mit Druckmittel, sowie Mittel zum Einfüllen des Gases in die erste Kammer (3) vorgesehen sind, und wobei eine an die erste Kammer (3) anschließbare, der Gaszufuhr dienende erste Leitung (13) sowie eine an die zweite Kammer (4) anschließbare zweite Leitung (14) vorgesehen ist, die wahlweise mit einer Druckmittelquelle oder einer Unterdruckquelle (15) verbindbar ist, **dadurch gekennzeichnet, dass** sie mit einer Einrichtung (16) zum Öffnen bzw. Offenhalten des Bodenventils (6) versehen ist.

7. Vorrichtung nach Anspruch 6, **dadurch gekennzeichnet, dass** ein Drucksensor (19) zur Ermittlung des in der zweiten Leitung (14) beim Befüllen der zweiten Kammer (4) herrschenden Druckmittel-Fülldruckes vorgesehen ist.

8. Vorrichtung nach Anspruch 6 oder 7, **dadurch gekennzeichnet, dass** ein Unterdrucksensor (20) zur Ermittlung des von der Unterdruckquelle (15) beim Evakuieren der zweiten Kammer (4) aufgebrachten Unterdruckes vorgesehen ist.

9. Vorrichtung nach einem der Ansprüche 6 bis 8 **dadurch gekennzeichnet, dass** ein Wegsensor (21) zur Ermittlung der Position des Schließkörpers (7) des Bodenventils (6) vorgesehen ist.

## Claims

1. Method of filling a pressure medium accumulator with a housing (1) having an inner space that is subdivided into two chambers (3, 4) by a metallic pleated bellows (2) used as a media-separating element, the first chamber (3) thereof being filled with a gas and the second chamber (4) being filled with a liquid pressure medium, and wherein a bottom valve (6) is provided in a hydraulic port (5), its closing member (7) being operable by the media-separating element (2), said valve permitting filling of the second chamber (4) with pressure medium and preventing a complete evacuation of the second chamber (4),
**characterized in that** the filling operation is carried out by the following process steps:
a) evacuation of the second chamber (4)
b) filling of the second chamber (4) with a defined pressure medium which corresponds to the system requirements for a defined temperature,
c) filling a previously calculated volume of gas into the first chamber (3), further
**characterized in that** the distance covered by the pleated bellows (2) is sensed when the second chamber (4) is filled with the defined pressure medium volume.

2. Method as claimed in claim 1,
**characterized in that**, while the condition of the bottom valve (6) is simultaneously sensed, pressure medium is taken from the second chamber (4) in a controlled manner until the closed condition of the bottom valve (6) has been reached.

3. Method as claimed in claim 1 or 2,
**characterized in that** the second chamber (4) is filled with pressure medium until a stop for the pleated bellows (2) is reached, with the distance covered by the pleated bellows (2) being sensed.

4. Method as claimed in any one of claims 1 to 3,
**characterized in that** before the second chamber (4) is filled with pressure medium, the pleated bellows (2) is moved into abutment on a second stop, with the distance covered by the pleated bellows (2) being sensed.

5. Method as claimed in claim 4,
**characterized in that** the pleated bellows (2) is moved into abutment on the second stop by the effect of a pneumatic pressure.

6. Device for filling a pressure medium accumulator with a housing (1) having an inner space that is subdivided into two chambers (3, 4) by a metallic pleated bellows (2) used as a media-separating element, the first chamber (3) thereof being filled with a gas and the second chamber (4) being filled with a liquid pressure medium, and wherein a bottom valve (6) is provided in a hydraulic port (5), its closing member (7) being operable by the media-separating element (2), said valve permitting filling of the second chamber (4) with pressure medium and preventing a complete evacuation of the second chamber (4), there being means for evacuating the second chamber (4), means for filling the second chamber (4) with pressure medium, as well as means for filling the gas into the first chamber (3), and wherein a first supply line (13) is provided that can be connected to the first chamber (3) and is used for the gas supply, and a second supply line (14) that can be connected to the second chamber (4) and is adapted to communicate alternatively with a pressure medium source or a vacuum source (15),
**characterized in that** it includes a mechanism (16) for opening the bottom valve (6) or for keeping it open.

7. Device as claimed in claim 6,
**characterized in that** a pressure sensor (19) is provided to determine the pressure medium filling pressure that prevails in the second supply line (14) when the second chamber (4) is filled.

8. Device as claimed in claim 6 or 7,
**characterized in that** a vacuum sensor (20) is provided to determine the vacuum produced by the vacuum source (15) during evacuation of the second chamber (4).

9. Device as claimed in any one of claims 6 to 8,
**characterized in that** a distance sensor (21) is provided to determine the position of the closing member (7) of the bottom valve (6).

## Revendications

1. Procédé pour remplir un accumulateur de pression comportant un boîtier (1) dont le volume intérieur est divisé en deux chambres (3, 4) par un soufflet (2) métallique servant d'élément de séparation des fluides, la première chambre (3) étant remplie d'un gaz et la deuxième chambre (4) d'un fluide sous pression liquide, et dans un raccord hydraulique (5) étant prévue une soupape de fond (6) dont le corps d'obturation (7) peut être actionné par l'élément de séparation des fluides (2) et qui permet un remplissage de la deuxième chambre (4) avec le fluide sous pression et empêche une vidange complète de la deuxième chambre (4), **caractérisé en ce que** le remplissage est exécuté avec les étapes de procédé suivantes :
a) mise sous vide de la deuxième chambre (4)
b) remplissage de la deuxième chambre (4) avec un volume défini de fluide sous pression qui correspond aux exigences du système pour une température déterminée,
c) introduction d'un volume de gaz calculé au préalable dans la première chambre (3), et
**en ce que** lors du remplissage de la deuxième chambre (4) avec le volume défini de fluide sous pression, la course franchie par le soufflet (2) est détectée.

2. Procédé selon la revendication 1, **caractérisé en ce qu'**en même temps qu'est détecté l'état de la soupape de fond (6), le fluide sous pression est prélevé de manière dosée de la deuxième chambre (4) jusqu'à ce que l'état de fermeture de la soupape de fond (6) soit atteint.

3. Procédé selon la revendication 1 ou 2, **caractérisé en ce que** la deuxième chambre (4) est remplie avec un fluide sous pression jusqu'à ce qu'une butée pour le soufflet (2) soit atteinte, la course franchie par le soufflet (2) étant détectée.

4. Procédé selon l'une des revendications 1 à 3, **caractérisé en ce qu'**avant de remplir la deuxième chambre (4) avec un fluide sous pression, le soufflet (2) est amené à s'appliquer contre une deuxième butée, la course franchie par le soufflet (2) étant détectée.

5. Procédé selon la revendication 4, **caractérisé en ce que** le soufflet (2) est amené à s'appliquer contre la deuxième butée sous l'effet d'une pression pneumatique.

6. Dispositif pour remplir un accumulateur de pression comportant un boîtier (1) dont le volume intérieur est divisé en deux chambres (3, 4) par un soufflet (2) métallique servant d'élément de séparation des fluides, la première chambre (3) étant remplie d'un gaz et la deuxième chambre (4) d'un fluide sous pression liquide, et dans un raccord hydraulique (5) étant prévue une soupape de fond (6) dont le corps d'obturation (7) peut être actionné par l'élément de séparation des fluides (2) et qui permet un remplissage de la deuxième chambre (4) avec le fluide sous pression et empêche une vidange complète de la deuxième chambre (4), des moyens de mise sous vide de la deuxième chambre (4), des moyens de remplissage de la deuxième chambre (4) avec un fluide sous pression, ainsi que des moyens pour introduire le gaz dans la première chambre (3) étant prévus, et une première conduite (13) pouvant être raccordée à la première chambre (3) et servant à l'amenée du gaz, ainsi qu'une deuxième conduite (14) pouvant être raccordée à la deuxième chambre (4) étant prévue, lesquelles pouvant être reliées au choix à une source de fluide sous pression ou à une source de dépression (15), **caractérisé en ce qu'**il est pourvu d'un dispositif (16) pour l'ouverture ou le maintien ouvert de la soupape de fond (6).

7. Dispositif selon la revendication 6, **caractérisé en ce qu'**il est prévu un capteur de pression (19) pour déterminer la pression de remplissage du fluide sous pression régnant dans la deuxième conduite (14) lors du remplissage de la deuxième chambre (4).

8. Dispositif selon la revendication 6 ou 7, **caractérisé en ce qu'**il est prévu un capteur de dépression (20) pour déterminer la dépression appliquée par la source de dépression (15) lors de la mise sous vide de la deuxième chambre (4).

9. Dispositif selon l'une des revendications 6 à 8, **caractérisé en ce qu'**il est prévu un capteur de distance (21) pour déterminer la position du corps d'obturation (7) de la soupape de fond (6).
